# EUROPÄISCHE PATENTSCHRIFT

(11) **EP 0 718 093 B1**
(45) Veröffentlichungstag und Bekanntmachung des Hinweises auf die Patenterteilung: **25.10.2000**
(21) Anmeldenummer: 95117919.1
(22) Anmeldetag: 14.11.1995
(51) Int. Cl.: B30B 9/30

(54) **Abfallpresse**
Waste compactor
Compacteur de déchets

(30) Priorität: 21.12.1994 DE 4445632
(43) Veröffentlichungstag der Anmeldung: 26.06.1996
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-A- 2 658 337
- DE-A- 4 230 775
- DE-U- 9 204 708
- GB-A- 1 087 152
- US-A- 4 182 236

## Beschreibung

Die Erfindung bezieht sich auf die gemeinsame Anordnung von Abstandsleisten und Rückhaltekrallen in Abfallpressen zum Paketieren von Kartonagen, Folien u.ä. verbrauchten Verpackungs-Materialien, insbesondere dabei in Pressen stehender Bauart, d.h. mit vertikal wirkendem Preßstempel.

Bekannt sind bereits seit langem Abfallpressen, die im Bereich des Einfüllschachtes Abstandsleisten aufweisen, die verhindern sollen, daß während des Preßhubes Abfallmaterial zwischen Preßplatte und Preßschachtwandung gelangt. Weiterhin sind bei diesen bekannten Abfallpressen im Preßschacht Rückhaltekrallen mit in Pressrichtung weisenden Nasen vorgesehen, die das nach der Druckentlastung mehr oder weniger zurückfedernde Material niederhalten sollen, siehe z.b. GB-A-1087159. Besonders beim Pressen von Folienabfall oder von Materialien verschiedener Härten bzw. von Abfallmaterial mit einem hohen Anteil der vorgenannten Stoffe wurde dieses wieder zurückfedernde Material durch die starren Krallen einge- bzw. zerrissen, anstatt im Einfüllschacht wirksam niedergehalten. Neues Abfallmaterial konnte dann nur in geringerem Maße nachgefüllt werden.

Die vorliegende Erfindung hat sich daher die Aufgabe gestellt, diese Nachteile zu beseitigen und eine neue Art und Anordnung von Abstandsleisten und Rückhalteelementen zu schaffen, die auch beim Pressen der eingangs erwähnten Materialien nach der Druckentlastung letztere ausreichend im Preßschacht zurückhalten.

Erfindungsgemäß löst diese Aufgabe eine Abfallpresse nach dem Oberbegriff des Schutzanspruches 1 durch die im kennzeichnenden Teil aufgeführten Merkmale. Die Unteransprüche 2 bis 6 offenbaren zudem vorteilhafte Weiterbildungen der erfindungsgemäßen Lösung.

Die Erfindung zeichnet sich dabei in erster Linie durch das kombinatorische Zusammenwirken von fest angeordneten Abstandsleisten im Preßschacht und selbsttätig ein- sowie ausschwenkbaren Rückhalteklauen im unteren Schachtbereich aus.
Durch diese neuartige Bauweise wird je Preßhub das zuvor zusammengepreßte und nach der Druckentlastung wieder expandierende Material wesentlich besser niedergehalten als bisher, so daß der Einfüllschacht annähernd vollkommen zum Füllen genutzt werden kann.

Die Erfindung wird anhand eines weitestgehend schematisch in Zeichnungen dargestellten Ausführungsbeispieles im folgenden noch näher erläutert.

Im einzelnen zeigen:
- Fig. 1: die Vorderansicht auf eine Abfallpresse mit geöffneten Fronttüren,
- Fig. 2: in vergrößertem Maßstab einen Schnitt gemäß der Linie A-A in Fig. 1 und
- Fig. 3: im selben Maßstab einen Schnitt gemäß der Linie B-B in Fig. 1.

Der grundsätzliche Aufbau und die Funktion einer Abfallpresse der in Fig. 1 dargestellten Art wird als bekannt vorausgesetzt; die Erläuterungen der einzelnen Zeichnungspositionen sind im Bezugsziffernverzeichnis angegeben. Dies gilt auch für Bedetung und Funktion der vertikalen Abstandsleisten 4 im Einfüllbereich E.

Das Neue und Besondere bei der dargestellten Presse liegt nun in der generellen **Kombination** folgender Einzelmerkmale:
a) Ortsfeste Abstandsleisten 4 an Rückwand R und/oder Innenseite 2a der Fronttür 2 im Einfüllbereich E des Schachtes S der Presse 1.
b) Schwenkbar in Durchbrüchen D von Rückwand R sowie Fronttür 3 des Preßbereiches P im Schacht S angeordnete Rückhaltekrallen 5 und 6 für das bereits im unteren Schacht- bereich P zusammengepreßte Material bzw. den fertigen, noch nicht abgebundenen Ballen.

In spezieller baulicher sowie anordnungsgemäßer Ausgestaltung weisen bei dieser Merkmalskombination die einzelnen Bauteile noch folgende wesentlichen Charakteristika auf:
c) Die Abstandsleisten 4 sind mit horizontalem seitlichen Abstand c und c₁ zueinander angeordnet und ihre freien Enden 4a sind weitestgehend stumpfwinklig ausgebildet (Fig. 3).
d) Die Abstandsleisten 4 erstrecken sich über die gesamte Höhe der Fronttür 2 des Einfüllbereichs E und setzen sich in kurzen separaten Ansatzstücken 4b im oberen Bereich der Preßschachttür 3 fort.

Unterschiedliche Seitenabstände c und c₁ der Abstandsleisten 4 zueinander auf Schachtrückwand R und Fronttürinnenseite 2a sind konstruktionsbedingt erforderlich im Hinblick auf die noch näher beschriebene Anordnung und Ausbildung der Rückhaltekrallen 5 und 6.

Zu letzteren ist dabei folgendes wichtig:
e) Die Rückhaltekrallen 5 und 6 sind frei in den Preßbereich P hineinpendelnd über horizontale Schwenkbolzen in den Durchbrüchen D aufgehängt (Fig. 2) und ragen in unbelastetem Zustand nur mit ihren Nasen 5a bzw. 6a in den Schacht S hinein.
f) Die Rückhaltekrallen 5 und 6 sind an Fronttür 3 und Schachtrückwand R mit unterschiedlich seitlichen d und d₁ sowie vertikalen Abständen a bzw. a₁ zueinander und zu den Abstandsleisten 4 seitlich versetzt b bzw. b₁ angeordnet.

Weiterhin von funktioneller Wichtigkeit ist, daß die Rückhaltekrallen 5 und 6 eine unterschiedliche Grundform mit einer gestuften bzw. gezahnten Unterseite 5b bzw. 6b aufweisen und daß sie jeweils zumindest paarweise nebeneinander 5, 5 ... und parallel untereinander 5, 6 angeordnet sind und ihre obere Reihe 5, 5 ... oberhalb der tiefsten Stellung des Preßstempels K liegt.

Dadurch, daß die obere Krallenreihe 5, 5 ... zudem die größeren Abmessungen aufweist, schwenken diese infolge des rückfedernden Materials weiter in den Preßschacht P hinein als die unteren 6, 6 - siehe hier die gestrichelten Darstellungen 5' und 6' in Fig. 2 - und geben der Ballenoberseite den nötigen Halt; Begrenzungsanschläge 5c und 6c markieren dabei die jeweiligen Endstellungen der freien Bewegbarkeit der Krallen 5 und 6. Damit letztlich der jeweilige Preßstempel K so nahe wie möglich an die Schachtwandungen heranreichen kann, ist die Stempelplatte in nicht dargestellter Weise noch mit zu den Leisten 4 und Krallen 5, 6 korrespondierenden Aussparungen versehen.

### Bezugsziffernverzeichnis

- 1: Presse
- 2: Fronttür (Einfüllbereich)
- 2a: Innenseite
- 3: Fronttür (Preßbereich)
- 3a: Innenseite
- 3b: Querstrebe, Anschlagleiste
- 4: Abstandsleiste
- 4a: freies Ende
- 4b: Ansatz
- 5: obere Rückhaltekralle
- 5a: Nase
- 5b: Unterseite
- 5c: Begrenzungsanschlag
- 6: untere Rückhaltekralle
- 6a: Nase
- 6b: Unterseite
- 6c: Begrenzungsanschlag
- 7: Schwenkbolzen

- B: Bodenfläche
- D: Durchbruch
- E: Einfüllbereich
- K: Preßstempel
- P: Preßbereich
- R: Schachtrückwand
- S: Schacht der Presse

## Patentansprüche

1. Abfallpresse, vornehmlich stehender Bauart und weitestgehend rechteckiger, in Preß- und Einfüllbereich (P, E) unterteilter sowie mittels separater Frontturen (2, 3) abgeriegelter Schachtbauweise, mit vertikal darin maschinell bewegtem Preßstempel (K) samt Abstandsleisten (4) und Rückhaltekrallen (5, 6) für das zu verpressende Material an den Schachtwandungen,
**gekennzeichnet**
durch die Kombination folgender Merkmale:
a) Ortsfeste Abstandsleisten (4) an Rückwand (R) und/oder Innenseite (2a) der Fronttür (2) im Einfüllbereich (E) des Schachtes (S) der Presse (1).
b) Schwenkbar in Durchbrüchen (E) von Rückwand (R) sowie Fronttür (3) des Preßbereichs (P) im Schacht (S) angeordnete Rückhaltekrallen (5 und 6) für das bereits im unteren Schachtbereich (P) zusammengepreßte Material bzw. den fertigen, noch nicht abgebundenen Ballen.

2. Abfallpresse nach Anspruch 1,
**gekennzeichnet**
durch folgende Merkmale der Abstandsleisten (4):
c) Die Abstandsleisten (4) sind mit horizontalem seitlichen Abstand (c und c₁) zueinander angeordnet und ihre freien Enden (4a) sind weitestgehend stumpfwinklig ausgebildet (Fig. 3).
d) Die Abstandsleisten (4) erstrecken sich über die gesamte Höhe der Fronttür (2) des Einfüllbereichs (E) und setzen sich in kurzen separaten Ansatzstücken (4b) im oberen Bereich der Preßschachttür (3) fort.

3. Abfallpresse nach den Ansprüchen 1 und 2,
**gekennnzeichnet durch**
unterschiedliche Seitenabstände (c und c₁) der Abstandsleisten (4) zueinander auf Schachtrückwand (R) und Fronttürinnenseite (2a).

4. Abfallpresse nach den Ansprüchen 1 bis 3,
**gekennzeichnet**
durch folgende Merkmale der Rückhaltekrallen (5 und 6):
e) Die Rückhaltekrallen (5 und 6) sind frei in den Preßbereich (P) hineinpendelnd über horizontale Schwenkbolzen in den Durchbrüchen (D) aufgehängt (Fig. 2) und ragen in unbelastetem Zustand nur mit ihren Nasen (5a bzw. 6a) in den Schacht (S) hinein.
f) Die Rückhaltekrallen (5 und 6) sind an Fronttür (3) und Schachtrückwand (R) mit unterschiedlich seitlichen (d und d₁) sowie vertikalen Abständen (a bzw. a₁) zueinander und zu den Abstandsleisten (4) seitlich versetzt (b bzw. b₁) angeordnet.

5. Abfallpresse nach Anspruch 4,
**dadurch gekennzeichnet,**
daß die Rückhaltekrallen (5 und 6) eine unterschiedliche Grundform mit einer gestuften bzw. gezahnten Unterseite (5b bzw. 6b) aufweisen.

6. Abfallpresse nach mindestens einem der vorhergehenden Ansprüche,
**dadurch gekennzeichnet,**
daß die Rückhaltekrallen (5 und 6) jeweils zumindest paarweise nebeneinander (5, 5 ...) und parallel untereinander (5, 6) angeordnet sind und ihre obere Reihe (5, 5 ...) oberhalb der tiefsten Stellung des Preßstempels (K) liegt.

## Claims

1. Waste material press, primarily of upright constructional type and largely rectangular shaft mode of construction subdivided into pressing region (P) and filling region (E) and blocked off by means of separate front doors (2, 3), with press ram (K) mechanically moved vertically therein together with spacer strips (4) and restraining claws (5, 6), which are for the material to be pressed, at the shaft walls, characterised by the combination of the following features:
a) Stationary spacer strips (4) at rear wall (R) and/or inner side (2a) of the front door (2) in the filling region (E) of the shaft (S) of the press (1).
b) Restraining claws (5 and 6), which are arranged to be pivotable into the shaft (S) in passages (E) of rear wall (R) as well as front door (3) of the pressing region, for the material already compressed in the lower shaft region (P) or the finished, but not yet tied, bale.

2. Waste material press according to claim 1, characterised by the following features of the spacer strips (4):
c) The spacer strips (4) are arranged at a horizontal lateral spacing (c and c₁) relative to each other and their free ends (4a) are constructed to be largely obtusely angled (Fig. 3).
d) The spacer strips (4) extend over the entire height of the front door (2) of the filing region (E) and continue in short separate projecting members (4b) in the upper region of the press shaft door (3).

3. Waste material press according to claims 1 and 2, characterised by different lateral spacings (c and c₁) of the spacer strips (4) relative to one another on shaft rear wall (R) and front door inner side (2a).

4. Waste material press according to claims 1 to 3, characterised by the following features of the restraining claws (5 and 6):
e) The restraining claws (5 and 6) are suspended in the passages (D) by way of horizontal pivot pins to be freely pendulating in the press region (P) (Fig. 2) and in the unloaded state project into the shaft (S) only by their noses (5a or 6a).
f) The restraining claws (5 and 6) are arranged at front door (3) and shaft rear wall (R) at different lateral (d and d₁) as well as vertical spacings (a or a₁) relative to one another and laterally offset (b or b₁) relative to the spacer strips (4).

5. Waste material press according to claim 4, characterised in that the restraining claws (5 and 6) have a different basic shape with a stepped or toothed underside (5b or 6b).

6. Waste material press according to at least one of the preceding claims, characterised in that the restraining claws (5 and 6) are arranged each time at least in pairs adjacent to one another (5, 5 ...) and parallel to one another (5, 6) and their upper row (5, 5 ...) lies above the lowermost setting of the press ram (K).

## Revendications

1. Presse à déchets, principalement de type vertical et en construction en puits essentiellement rectangulaire, divisée en une zone de pressage (P) et une zone de remplissage (E), et verrouillée au moyen de portes frontales séparées (2, 3), avec un vérin presseur (K) déplacé mécaniquement en direction verticale à l'intérieur, ainsi que des barres d'écartement (4) et des griffes de retenue (5, 6) pour le matériau à comprimer sur les parois du puits, **caractérisée** par la combinaison des caractéristiques suivantes :
a) des barres d'écartement stationnaires (4) sur la paroi arrière (R) et/ou sur le côté intérieur (2a) de la porte frontale (2), dans la zone de remplissage (E) du puits (S) de la presse (1) ;
b) des griffes de retenue (5 et 6) disposées dans le puits (S) à pivotement dans des brèches (D) de la paroi arrière (R) ainsi que de la porte frontale (3) de la zone de pressage (P), pour le matériau déjà comprimé dans la zone inférieure (P) du puits ou encore pour les balles achevées, non encore liées.

2. Presse à déchets selon la revendication 1, **caractérisée** par les caractéristiques suivantes des barres d'écartement (4):
c) les barres d'écartement (4) sont disposées à distance latérale horizontale (c et c₁) entre elles, et leurs extrémités libres (4a) sont réalisées essentiellement à angle obtus (figure 3) ;
d) les barres d'écartement (4) s'étendent sur toute la hauteur de la porte frontale (2) de la zone de remplissage (E), et se poursuivent par des courts tronçons séparés de prolongement (4b) dans la région supérieure de la porte (3) du puits de pressage.

3. Presse à déchets selon les revendications 1 et 2, **caractérisée** par des distances latérales différentes (c et c₁) entre les barres d'écartement (4) sur la paroi arrière (R) du puits et sur le côté intérieur (2a) de la porte frontale.

4. Presse à déchets selon les revendications 1 à 3, **caractérisée** par les caractéristiques suivantes des griffes de retenue (5 et 6) :
e) les griffes de retenue (5 et 6) sont suspendues (figure 2) dans les brèches (D) en oscillant librement dans la zone de pressage (P) au moyen d'axes de pivotement horizontaux et, à l'état non sollicité, ne pénètrent à l'intérieur du puits (S) que par leurs ergots (5a, 6a) ;
f) les griffes de retenue (5 et 6) sont disposées, sur la porte frontale (3) et la paroi arrière (R) du puits, à des distances latérales (d et d₁) ainsi que verticales (a et a₁) différentes entre elles, et en étant décalées latéralement (b et b₁) par rapport aux barres d'écartement (4).

5. Presse à déchets selon la revendication 4, **caractérisée** en ce que les griffes de retenue (5 et 6) présentent une forme de base différente, avec une face inférieure échelonnée ou dentée (5b ou 6b).

6. Presse à déchets selon au moins une des revendications précédentes, **caractérisée** en ce que les griffes de retenue (5 et 6) sont disposées en étant respectivement juxtaposées au moins par paires (5, 5 ...) et superposées en parallèle (5, 6), et leur rangée supérieure (5, 5, ...) se trouve au-dessus de la position la plus basse du vérin presseur (K).
